# FASCICULE DE BREVET EUROPEEN

(11) **EP 0 036 830 B1**
(45) Date de publication et mention de la délivrance du brevet: **13.06.1984**
(21) Numéro de dépôt: 81420038.2
(22) Date de dépôt: 17.03.1981
(51) Int. Cl.: D03C 1/00

(54) **Perfectionnements aux ratières du type rotatif pour métiers à tisser**
Rotationsschaftmaschinen für Webmaschinen
Dobbies of the rotational type for looms

(30) Priorité: 20.03.1980 FR 8006545
(43) Date de publication de la demande: 30.09.1981
(73) Titulaire: S.A. DES ETABLISSEMENTS STAUBLI (France), 74210 Faverges (FR)
(72) Inventeur: Palau, Joseph, F-74410 Duingt (FR); Bourgeaux, Pierre, F-74330 Poisy (FR)
(74) Mandataire: Monnier, Guy

## Description

La présente invention a trait aux ratières du type rotatif pour la formation de la foule sur les métiers à tisser.

On sait que dans les ratières rotatives le mouvement de lève et de baisse des cadres de lisses est assuré, non pas par des balances actionnées par des couteaux à déplacement alternatif, mais par des bielles commandées par des excentriques montés sur l'arbre principal de la mécanique. Cet arbre 'est animé d'un mouvement de rotation intermittent et lors de chaque arrêt, c'est-à-dire tous les demi-tours de l'arbre précité, le dispositif de lisage doit, au niveau de chacune des lames de la ratière (c'est-à-dire de l'ensemble d'actionnement associé à chaque cadre de lisses) et en fonction du dessin ou armure à obtenir sur le tissu en cours de tissage, solidariser l'excentrique soit avec ledit arbre pour commander la bielle, soit avec cette dernière afin d'opérer son immobilisation angulaire.

Dans les constructions classiques la solidarisation sélective sus-indiquée est généralement effectuée pour chaque lame à l'aide d'un système de crochet basculant porté par l'excentrique et agencé pour coopérer avec des empreintes respectivement ménagées dans l'arbre principal et dans la bielle. On conçoit qu'un tel système, amené à supporter des efforts très importants au cours du fonctionnement de la ratière et du métier, est d'accessibilité très réduite de par sa localisation ; cette difficulté d'accès complique aussi bien les opérations de maintenance et de réparation du système de crochet basculant que la commande de ce dernier par le dispositif de lisage.

Les perfectionnements qui font l'objet de la présente invention visent à remédier à cet inconvénient et à permettre la réalisation d'une ratière rotative de construction plus simple et de fiabilité accrue.

L'invention consiste principalement à monter chaque crochet basculant de solidarisation sur une patte prévue sur l'excentrique correspondant pour déborder latéralement et radialement la périphérie de celui-ci qui est engagée dans l'ouverture de la bielle, et à faire coopérer ledit crochet avec des encoches pratiquées les unes dans la périphérie d'un entraîneur ou disque de grand diamètre solidaire de l'arbre à rotation intermittente, les autres dans un bossage annulaire latéral de la bielle.

Cette disposition particulière permet de loger le système de solidarisation sélective à une distance radiale relativement importante de l'arbre principal, ce qui facilite sa commande par le dispositif de lisage et les opérations de maintenance et de réparation, en même temps que cela réduit dans une mesure considérable les efforts appliqués audit système.

On notera en outre que par suite du guidage latéral assuré par les différents disques ou entraîneurs, les paliers interposés entre l'arbre et chaque excentrique d'une part, et entre cet excentrique et l'ouverture de la bielle correspondante d'autre part, sont susceptibles d'être réalisés de manière très simplifiée et peu coûteuse, à l'aide de cages à rouleaux cylindriques prenant appui sur des chemins de roulement eux-mêmes cylindriques.

Le dessin annexé, donné à titre d'exemple, permettra de mieux comprendre l'invention, les caractéristiques qu'elle présente et les avantages qu'elle est susceptible de procurer :
Figure 1 est une coupe transversale montrant l'agencement de l'une des lames d'une ratière rotative suivant l'invention.
Figure 2 reproduit fig. 1 après que l'arbre principal de la ratière se soit déplacé de 180°.
Figure 3 est une coupe longitudinale de la ratière, deux lames ayant été seulement représentées.
Figure 4 est une vue en perspective explosée faisant ressortir les pièces principales d'une lame de la ratière.
Figures 5 et 6 sont des vues en perspective par dessus montrant le crochet double de solidarisation à ses deux positions de fonctionnement.

Sur ce dessin la référence 1 désigne la bielle d'actionnement de chacune des lames de la ratière, cette bielle comportant une perforation 10 (fig. 1, 2 et 3) pour son attelage par câble ou tringlerie avec le cadre de lisses correspondant. Comme plus particulièrement montré en fig. 4, à l'opposé de la perforation 10 chaque bielle 1 présente une ouverture 11 à grand diamètre, autour de laquelle est prévu concentriquement, sur l'un desdits côtés de la ladite bielle, un bossage annulaire ou collerette 12 ; la périphérie de cette collerette 12 est entaillée de deux encoches 13 diamétralement opposées l'une à l'autre.

A l'intérieur de l'ouverture 11 de chaque bielle 1 est engagé, avec interposition d'un roulement tel que celui référencé 3 en fig. 1 à 3, un excentrique 4 établi à une longueur axiale supérieure à celle de l'ouverture 11 de façon à déborder latéralement en dehors de celle-ci et à porter deux pattes radiales 40 et 41. L'ouverture excentrée 42 de l'excentrique 4 renferme, ici encore avec interposition d'un roulement 5, une pièce cylindrique 6. Les pièces 6 des différentes lames de la ratière sont assemblées axialement les unes aux autres par des tirants 7, l'ensemble 6-7 ainsi obtenu constituant l'arbre principal. Entre deux pièces 6 contiguës est intercalé un disque circulaire ou entraîneur 8 traversé par les tirants 7 de façon à se déplacer angulairement avec l'arbre 6-7 ; chaque entraîneur 8 est entaillé de deux encoches 80 diamétralement opposées l'une à l'autre.

La patte 40 de chaque excentrique 4 est percée afin de recevoir un axe 43 (fig. 1 et 2) formant support pour un crochet basculant 44. Ce dernier est prévu sous forme double et présente à ses extrémités deux becs 45 et 46 ; par ailleurs il est cintré transversalement de façon à ce que le bec 45 se trouve situé au niveau de la collerette 12 tandis que le bec 46 est disposé en vis-à-vis du disque ou entraîneur 8 correspondant, le tout comme montré en fig. 5 et 6. Il convient d'observer que le crochet 44 est soumis à l'action permanente d'un ressort de rappel 47 interposé entre la patte 42 de l'excentrique 4 et l'extrémité dudit crochet qui porte le bec 46.

On notera également que les entraîneurs 8 présentent un diamètre extérieur au moins égal à celui de la collerette 12 afin d'embrasser latéralement les roulements 3 et 5.

Le fonctionnement général de la ratière découle des explications qui précèdent et se comprend aisément.

La rotation intermittente de l'arbre 6-7 est programmée de façon à ce que lors de chaque période d'arrêt tous les crochets 44 de la ratière se trouvent positionnés en vis-à-vis de l'un ou de l'autre de deux postes de commande, référencés 9 en fig. 1 et 2 et diamétralement opposés l'un à l'autre par rapport à l'arbre principal 6 ou 7. Chacun de ces postes 9 comprend un nombre d'organes d'actionnement égal à celui des lames de la ratière, chaque organe étant agencé pour faire basculer, sous l'effet du dispositif de lisage de la ratière, le crochet double 44 à l'encontre de son ressort de rappel 47 ; sur le dessin on a figuré cet organe sous la forme d'un bras coudé pivotant 90, attelé au dispositif de lisage par une biellette 91 à mouvement alternatif.

En fig. 1 on a supposé que sous l'effet du dispositif de lisage la biellette 91 s'était déplacée suivant la flèche F1 de telle sorte que l'extrémité du bras coudé 90 du poste supérieur 9 se trouve éloignée du crochet 44 envisagé ; le ressort 47 engage donc le bec 46 dans l'une des deux encoches 80 de l'entraîneur 8. Dans ces conditions, lorsque l'arbre 6-7 se remet à tourner avec l'entraîneur 8, l'excentrique 4 est obligé de se déplacer angulairement avec ledit arbre, ce qui a pour effet d'animer la bielle correspondante d'un mouvement qui provoque la levée du cadre correspondant. On notera que dès le début de la rotation de l'excentrique 4 le bec 45 du crochet 44 glisse le long de la périphérie de la collerette 12 qui s'oppose à tout dégagement intempestif du bec 46 par basculement inopiné du crochet à l'encontre du ressort de rappel 47.

Le crochet 44 vient en tout état de cause s'arrêter en vis-à-vis du poste 9 opposé (fig. 2). Si le dispositif de lisage a actionné le bras coudé 90 de ce poste pour que le crochet 44 reste libre, sous l'action du ressort 47, de maintenir le bec 46 dans l'encoche 80, la bielle va effectuer une nouvelle oscillation sous l'effet de la rotation de l'excentrique 4, en provoquant la descente du cadre de lisses qui lui est associé. Si au contraire et ainsi qu'on l'a supposé en fig. 2 le dispositif de lisage commande le bras 91 du poste inférieur 9 suivant la flèche F2, le crochet 44 bascule et son bec 45 vient s'engager dans l'encoche correspondante 13 de la collerette 12 de la bielle, encoche qui se trouve disposée en vis-à-vis du bec précité par suite du décalage angulaire ménagé entre les paires d'encoches 80-80 et 13-13 (ce décalage étant égal à l'amplitude angulaire définie par les deux becs 45 et 46 de chaque crochet double 44). L'excentrique 4 reste immobile angulairement et à travers le crochet 44 assure la retenue angulaire de la bielle 1 qui ne peut donc se déplacer intempestivement sous l'effet du poids du cadre de lisses.

On notera ici encore qu'une fois le bec 45 engagé dans l'encoche 13 sous l'effet du bras coudé 90, le crochet 44 ne peut basculer sous l'effet du ressort 47 par suite du contact glissant du bec 46 contre la périphérie de l'entraîneur 8, et ce jusqu'à ce que ce dernier vienne présenter à nouveau une encoche 80 en vis-à-vis dudit bec 46.

On comprend que la construction ci-dessus exposée est particulièrement robuste, du fait notamment de ce que le système de solidarisation sélective constitué par le crochet double 44 agit au niveau de la périphérie de chaque entraîneur 8, c'est-à-dire à une distance radiale relativement importante de l'arbre principal 6-7 ; l'effort tangentiel transmis est en conséquence moins important que lorsque la solidarisation est effectuée au niveau de l'arbre. De plus l'accessibilité est considérablement améliorée du fait que les crochets basculants 44 se trouvent disposés à l'extérieur des excentriques.

On notera encore et ainsi qu'on la souligné plus haut que les roulements intermédiaires 3 et 5 peuvent présenter une construction très simplifiée par suite de la retenue latérale opérée par les entraîneurs 8.

Il doit d'ailleurs être entendu que la description qui précède n'a été donnée qu'à titre d'exemple et qu'elle ne limite nullement le domaine revendiqué dont on ne sortirait pas en remplaçant les détails d'exécution décrits par tous autres équ iva- lents. On conçoit notamment que les postes 9 soient susceptibles de formes de réalisation multiples (commande mécanique par dessin-planchette ou par papier perforé, commande électromagnétique, commande électronique, etc...) ; il va en outre de soi que ces postes 9 peuvent être agencés afin d'assurer une commande positive des crochets doubles 44 dans les deux sens de basculement, en doublant ainsi dans un sers l'action des ressorts de rappel 47 ou même en permettant de se dispenser de ces derniers.

## Revendications

1. Ratière du type rotatif pour métiers à tisser, du genre dans lequel chacune des bielles (1) attelées aux cadres de lisses est actionnée par un excentrique (4) monté fou sur l'arbre principal (6-7) animé d'un mouvement de rotation intermittent, un crochet basculant (44) porté par chaque excentrique et placé sous la dépendance du dispositif de lisage permettant de lier angulairement l'excentrique considéré soit à l'arbre principal pour obtenir le déplacement de la bielle correspondante, soit à cette dernière afin de l'immobiliser positivement, caractérisée en ce que le crochet (44) est porté par une patte (40) qui déborde latéralement et radialement par rapport à la partie de l'excentrique (4) qui est engagée dans l'ouverture (11) de la bielle (1), ce crochet ainsi placé à l'extérieur de l'excentrique (4) coopérant avec des encoches pratiquées les unes (80) dans la périphérie d'un entraîneur ou disque de grand diamètre (8) solidaire de l'arbre (6-7), les autres (13) dans un bossage annulaire latéral (12) de la bielle (1).

2. Ratière suivant la revendication 1, caractérisé en ce que chaque crochet basculant (44) est prévu sous forme double de façon à comprendre deux becs (45 et 46) disposés symétriquement de part et d'autre de l'axe (43) qui assure son articulation sur la patte (40) de l'excentrique (4) correspondant, lesdits becs coopérant sélectivement avec l'une des encoches (80-13).

3. Ratière suivant l'une ou l'autre des revendications 1 et 2, caractérisée en ce que chaque excentrique (4) comporte une seconde patte radiale (41) formant point d'attache pour un ressort (47) qui assure le rappel élastique du crochet correspondant (44) à une position d'engagement.

4. Ratière suivant l'une ou l'autre des revendications 2 et 3, caractérisée en ce qu'une fois l'un des becs (45, 46) du crochet double (44) engagé de la bielle (11), le bec opposé glisse au contact de la périphérie du bossage, respectivement de l'entraîneur, en s'opposant ainsi à tout basculement intempestif dudit crochet entre deux arrêts consécutifs de l'arbre principal (6-7).

5. Ratière suivant l'une quelconque des revendications 1 à 4, caractérisée en ce que les disques ou entraîneurs (8) sont établis à un diamètre au moins égal à celui du bossage annulaire (12) de la bielle (1) de façon à assurer le guidage latéral des roulements (3 et 5) interposés entre l'arbre (6-7) et l'excentrique (4) et entre ce dernier et l'ouverture (11) de la bielle (1), lesdits roulements étant ainsi susceptibles de comporter des portées cylindriques sans moyens particuliers de retenue latérale.

## Claims

1. Rotary type dobby for weaving looms, of the type in which each of the rods (1) coupled to the heddle frames is actuated by an eccentric (4) mounted idly on the main shaft (6-7) animated by an intermittent movement of rotation, a tilting hook (44) borne by each eccentric and placed under the dependence of the reading device making it possible angularly to connect the relevant eccentric either to the main shaft to obtain displacement of the corresponding rod, or to the latter in order to immobilize it positively, characterized in that the hook (44) is borne by a tab (40) which projects laterally and radially with respect to that part of the eccentric (4) which is engaged in the opening (11) of the rod (1), this hook thus placed outside the eccentric (4) cooperating with notches made, some (80) in the periphery of a large-diameter driver or disc (8) fast with the shaft (6-7), the others (13) in a lateral annular boss (12) on the rod (1).

2. Dobby according to claim 1, characterized in that each tilting hook (44) is provided in double form so as to comprise two nose elements (45 and 46) disposed symmetrically on either side of the pin (43) which ensures articulation thereof on the tab (40) of the corresponding eccentric (4), said nose elements cooperating selectively with one of the notches (80-13).

3. Dobby according to one or the other of claims 1 or 2, characterized in that each eccentric (4) comprises a second radial tab (41) forming point of attachment for a spring (47) which ensures elastic return of the corresponding hook (44) to a position of engagement.

4. Dobby according to one or the other of claims 2 or 3, characterized in that, once one of the nose elements (45,46) of the double hook (44) is engaged in the rod (11), the opposite nose element slides in contact with the periphery of the boss, respectively of the driver, thus opposing any untimely tilting of said hook between two consecutive stops of the main shaft (6-7).

5. Dobby according to any one of claims 1 to 4, characterized in that the discs or drivers (8) are established with a diameter at least equal to that of the annular boss (12) of the rod (1) so as to ensure lateral guiding of the roller bearings (3 and 5) interposed between the shaft (6-7) and the eccentric (4) and between the latter and the opening (11) in the (1), said roller bearings thus being adapted to comprise cylindrical bearing surfaces without special lateral retaining means.

## Patentansprüche

1. Rotationsschaftmaschine für Webmaschinen, bei welcher jede der mit den Schäften verbundenen Kurbelstangen (1) durch einen frei drehbar auf einer sich intermittierend drehenden Hauptwelle (6, 7) gelagerten Exzenter (4) betätigbar ist und jeder Exzenter mittels eines vom jeweiligen Exzenter getragenen, verschwenkbaren und in Abhängigkeit von einer Einlesevorrichtung betätigbaren Fanghakens (44) zum Herbeiführen einer Bewegung der zugeordneten Kurbelstange unverdrehbar mit der Hauptwelle oder zum formschlüssigen Festhalten der zugeordneten Kurbelstange mit dieser verbindbar ist, dadurch gekennzeichnet, daß der Fanghaken (44) an einer in bezug auf das in der Öffnung (11) der Kurbelstange (1) gelagerte Teil des Exzenters (4) seitlich und radial hervorstehenden Lasche (40) gelagert ist und daß der damit außerhalb des Exzenters (4) angeordnete Fanghaken mit Kerben in Eingriff bringbar ist, von denen die einen (80) im Umfang eines Mitnehmers oder einer Scheibe (8) großen Durchmessers, welcher bzw. welche drehfest mit der Hauptwelle (6, 7) verbunden ist, während die anderen Kerben (13) in einem ringförmigen seitlichen Vorsprung (12) der Kurbelstange (1) angeordnet sind.

2. Rotationsschaftmaschine nach Anspruch 1, dadurch gekennzeichnet, daß jeder verschwenkbare Fanghaken (44) zweiarmig ausgeführt ist und zwei Nasen (45 und 46) aufweist, welche beiderseits der Achse (43), um welche der Fanghaken verschwenkbar auf der Lasche (40) des jeweiligen Exzenters (4) gelagert ist, symmetrisch angeordnet und wahlweise mit jeweils einer der Kerben (80-13) in Eingriff bringbar sind.

3. Rotationsschaftmaschine nach Anspruch 1 oder 2, dadurch gekennzeichnet, daß jeder Exzenter (4) eine zweite radiale Lasche (41) aufweist, welche einen Befestigungspunkt für eine den zugeordneten Fanghaken (44) in eine Eingriffsstellung belastende Feder (47) bildet.

4. Rotationsschaftmaschine nach Anspruch 2 oder 3, dadurch gekennzeichnet, daß beim Eingriff einer der beiden Nasen (45, 46) des zweiarmi- i-gen Fanghakens (44) an der Kurbelstange (11) die jeweils gegenüberliegende Nase in Gleitberührung mit dem Umfang des ringförmigen Vorsprungs bzw. des Mitnehmers steht und damit eine unzeitliche Schwenkbewegung des Fanghakens zwischen zwei aufeinander folgenden Stillständen der Hauptwelle (6, 7) verhindert.

5. Rotationsschaftmaschine nach einem der Ansprüche 1 bis 4, dadurch gekennzeichnet, daß der Durchmesser der Scheiben oder Mitnehmer (8) wenigstens gleich dem des ringförmigen Vorsprungs (12) der Kurbelstange (1) ist, so daß die zwischen der Welle (6, 7) und dem Exzenter (4) und zwischen dem Letzteren und der Öffnung (11) der Kurbelstange (1) angeordneten Wälzlager (3 und 5) seitlich geführt sind und somit mit zylindrischen Laufflächen ohne besondere seitliche Führungseinrichtungen ausgeführt sein können.
